# FASCICULE DE BREVET EUROPEEN

(11) **EP 1 143 123 B1**
(45) Date de publication et mention de la délivrance du brevet: **26.05.2004**
(21) Numéro de dépôt: 01400813.0
(22) Date de dépôt: 29.03.2001
(51) Int. Cl.: F01N 7/18, B21D 39/06

(54) **Volume d'échappement comportant un tube traversant et procédé pour sa fabrication**
Auspuff mit durchquerendem Rohr und sein Herstellungsverfahren
Exhauster with through tube and its process of making

(30) Priorité: 05.04.2000 FR 0004353
(43) Date de publication de la demande: 10.10.2001
(73) Titulaire: Faurecia Systèmes d'Echappement, 92100 Boulogne (FR)
(72) Inventeur: Tournier, Alain, 25350 Mandeure (FR)
(74) Mandataire: Blot, Philippe Robert Emile

(56) Documents cités:
- EP-A- 0 072 886
- FR-A- 2 173 458
- GB-A- 1 214 989
- PATENT ABSTRACTS OF JAPAN vol. 010, no. 010 (M-446), 16 janvier 1986 (1986-01-16) -& JP 60 174223 A (SANKEI GIKEN KOGYO KK), 7 septembre 1985 (1985-09-07)

## Description

La présente invention concerne un volume d'échappement, du type comportant une paroi transversale munie d'un orifice et un tube traversant ladite paroi au travers dudit orifice, la paroi et le tube étant liés l'un à l'autre, selon le préambule de la revendication 1 et le procédé de sa fabrication. Un exemple d 'un tel volume d'échappement est connu du document FR-A-2 173 458.

De tels volumes d'échappement constituent notamment des silencieux d'échappement réduisant les nuisances sonores dues à la circulation des gaz d'échappement, ou encore des enceintes dans lesquelles sont logés des éléments de purification catalytique ou des filtres à particules.

Les volumes d'échappement comportent généralement une paroi latérale sensiblement cylindrique obturée à chaque extrémité par une paroi transversale d'extrémité. La paroi transversale est par exemple sertie à sa périphérie à la paroi latérale.

Afin d'évacuer les gaz d'échappement ou d'introduire ceux-ci dans l'enceinte délimitée par le volume d'échappement, les parois transversales d'extrémité sont traversées par des conduits d'acheminement des gaz d'échappement.

Ainsi, par exemple, la paroi d'extrémité est traversée par un tube d'échappement s'étendant essentiellement à l'intérieur du volume d'échappement et se prolongeant au-delà de la paroi à l'extérieur du volume. Une canule de sortie est parfois sertie à l'extrémité du tube pour prolonger davantage celui-ci à l'extérieur du volume d'échappement.

Afin d'assurer la liaison sensiblement étanche du tube et de la paroi, il est connu de mettre en oeuvre un manchon de liaison entourant le tube dans la région de la paroi transversale. Ce manchon est serré sur le tube et il présente, de part et d'autre de la paroi, des collerettes entre lesquelles est enserrée la paroi. Ces collerettes sont formées par déformation du manchon, et notamment par écrasement axial de celui-ci afin de former des replis périphériques délimitant des collerettes s'étendant radialement vers l'extérieur et enserrant la paroi transversale.

En outre, lorsqu'une canule est mise en oeuvre pour prolonger le tube traversant la paroi, celle-ci est sertie entre l'extrémité extérieure du tube et la partie du manchon s'étendant extérieurement.

Bien que cette solution d'assemblage fonctionne de manière satisfaisante, le coût de fabrication du volume d'échappement est relativement élevé du fait de la présence du manchon de liaison rapporté autour du tube et de l'opération d'assemblage nécessaire entre la paroi transversale et ce manchon.

L'invention a pour objet de proposer un volume d'échappement, dont le coût de fabrication est réduit, notamment en ce qui concerne la liaison entre une paroi transversale et un tube la traversant.

A cet effet, l'invention a pour objet un volume d'échappement, du type précité, caractérisé en ce que la canule est sertie à l'extérieur du canon.

Suivant des modes particuliers de réalisation, le volume d'échappement comporte l'une ou plusieurs des caractéristiques suivantes :
- le sertissage du canon et du tube est formé par un rétreint concentrique du canon et du tube ;
- la paroi transversale est une paroi d'extrémité, et le canon s'étend à l'extérieur de l'enceinte définie par le volume d'échappement ;
- la canule présente latéralement dans le plan de sertissage de la canule et du canon, deux replis diamétralement opposés. ; et
- le tube et la canule sont sertis l'un avec l'autre dans un plan transversal au tube, lequel plan transversal est décalé suivant la longueur du tube par rapport au plan de sertissage du tube et du canon.

En outre, l'invention a pour objet un procédé de fabrication d'un volume d'échappement tel que défini ci-dessus, caractérisé en ce qu'il comporte les étapes consistant à :
a) former une paroi transversale munie d'un orifice ;
b) étirer la matière de la paroi transversale autour dudit orifice pour former un canon ;
c) insérer un tube dans le canon ;
d) sertir le canon et le tube, et, en outre, la mise en place d'une canule prolongeant le tube, et le sertissage de la canule et du canon, la canule étant disposée à l'extérieur du canon et le sertissage de la canule et du canon est réalisé simultanément au sertissage du canon et du tube.

Selon l'invention, le procédé de fabrication peut également comporter l'étape :
- de mise en place d'une canule prolongeant le tube et de sertissage de la canule et du tube, et le sertissage de la canule et du tube est réalisé simultanément au sertissage du canon et du tube.

L'invention sera mieux comprise à la lecture de la description qui va suivre, donnée uniquement à titre d'exemple et faite en se référant aux dessins, sur lesquels :
- la figure 1 est une vue partielle en coupe longitudinale d'un volume d'échappement selon l'invention sur laquelle un outil de fabrication est partiellement représenté ; et
- la figure 2 est une vue en section prise suivant la ligne II-II de la figure 1 montrant la liaison du tube à la paroi transversale.

Sur la figure 1 est représentée une partie d'extrémité d'un silencieux d'échappement 10 réalisé entièrement en métal. Le silencieux 10 comporte une paroi latérale 12 sensiblement cylindrique obturée à une extrémité par une paroi transversale 14. Cette dernière est couramment désignée par l'expression "coupelle d'extrémité". La paroi latérale 10 est reliée à son extrémité à la périphérie de la paroi d'extrémité 14. Celles-ci sont assemblées l'une à l'autre par un sertissage 16 obtenu par enroulement concentrique des extrémités des tôles.

La paroi 14 est traversée par un tube 16 de sortie. Le tube 16 comporte un tronçon interne 16A s'étendant à l'intérieur de l'enceinte notée 17 délimitée par le silencieux d'échappement et un tronçon externe 16B prolongeant le tube à l'extérieur de cette enceinte. Le tronçon 16B a une longueur comprise entre 10 et 40 mm et par exemple égale à environ 27 mm.

Le tube 16 traverse la paroi transversale 14 au travers d'une ouverture 18 sensiblement circulaire. L'ouverture 18 est délimitée par un canon 20 obtenu par étirage vers l'extérieur de la matière constituant la paroi transversale 14 dans la région de bordure de l'ouverture 18. Le canon 20 a une longueur comprise entre 10 et 30 mm et de préférence de l'ordre de 20 mm.

En outre, une canule 22 est solidarisée au tube 16 et au canon 20. La canule 22 s'étend totalement à l'extérieur de l'enceinte 17 et prolonge axialement le tube 16. Elle entoure le canon 20 sur l'essentiel de sa longueur.

Le tube 16 présente suivant un tronçon d'extrémité noté 16C et s'étendant de part et d'autre de la paroi transversale 14 un diamètre très légèrement supérieur au diamètre de sa partie courante. En outre, et comme illustré sur les figures 1 et 2, le tube 16, le canon 20 et l'extrémité de la canule de sortie 22 sont sertis ensemble pour assurer leur liaison mécanique. Ce sertissage est effectué par rétreint des trois surfaces concentriques. Il est effectué dans un plan transversal du canon 20 désigné par plan de sertissage principal.

Le rétreint noté 23 conduit à une déformation périphérique centripète du tube 16, du canon 20 et de l'extrémité de la canule 22. Ainsi, des canaux périphériques concentriques, résultant d'une incurvation vers l'intérieur, sont créés autour de ces trois éléments. Ces canaux ont une section sensiblement en forme d'arc de cercle.

En outre, la canule 22 présente, suivant sa longueur, deux replis 24 diamétralement opposés résultant du fluage de la matière formant la canule lors du rétreint.

La canule 22 et le tube 16 sont également sertis l'un sur l'autre suivant un autre rétreint 26 s'étendant dans un plan parallèle au plan de sertissage principal du tube, du canon et de la canule. Les deux plans de sertissage sont espacés axialement d'un intervalle, ayant une longueur par exemple égale à 12 mm.

Le sertissage 26 est adapté pour assurer une déformation centripète de l'extrémité du tube 16 et de la canule de sortie 22. Ce rétreint forme ainsi, à la périphérie du tube et de la canule, des canaux concentriques résultant d'une incurvation vers l'intérieur. Ces canaux ont une section en forme d'arc de cercle.

Pour la fabrication d'un tel volume d'échappement, on réalise d'abord autour de l'ouverture 18 un étirage de la paroi transversale 14 pour former le canon 22, celui-ci étant initialement sensiblement cylindrique. Le tube 16 est ensuite introduit au travers de l'ouverture 18. La canule de sortie 22 est enfin emmanchée autour du tube 16 et du canon 20.

Pour le sertissage, deux mâchoires délimitant chacune une empreinte semi-cylindrique et comportant chacune deux saillies 32, 34 semi-cylindriques espacées axialement sont appliquées autour de la canule 22. Les saillies 32 et 34 présentent une section sensiblement en arc de cercle.

Le rapprochement des deux mâchoires l'une vers l'autre suivant une direction diamétrale du canon provoque un rétreint du tube, du canon et de la canule, conduisant ainsi à l'agencement représenté aux figures 1 et 2.

Ainsi, les rétreints 23 et 26 sont réalisés lors d'une même étape de sertissage.

On conçoit que, avec l'agencement décrit ici, la présence du canon obtenu par étirage de la matière formant la paroi transversale 14, permet d'assurer la liaison du tube et de la paroi transversale 14 sans qu'il soit nécessaire de mettre en oeuvre un manchon rapporté. De plus, la liaison assurée par sertissage est fiable et est d'un coût de mise en oeuvre réduit.

De plus, le tube 16 et la canule 22 étant liés, lors d'une même opération, au canon 20, la mise en place de la canule de sortie 22 s'effectue sans surcoût important, une même opération assurant plusieurs liaisons.

## Revendications

1. Volume d'échappement comportant une paroi transversale (14) munie d'un orifice (18) et un tube (16) traversant ladite paroi au travers dudit orifice (18), la paroi (14) et le tube (16) étant liés l'un à l'autre, la paroi (14) présente, autour de l'orifice (18), un canon (20) obtenu par étirage de la matière de la paroi (14), le canon (20) et le tube (16) étant sertis suivant leur périphérie dans un plan transversal du canon (20), et il comporte une canule (22) prolongeant le tube (16) du côté de la paroi transversale (14) où émerge le canon (20), la canule (22) et le canon (20) étant sertis suivant le plan de sertissage du tube (16) et du canon (20), **caractérisé en ce que** la canule (22) est sertie à l'extérieur du canon (20).

2. Volume d'échappement selon la revendication 1, **caractérisé en ce que** le sertissage du canon (20) et du tube (16) est formé par un rétreint concentrique du canon (20) et du tube (16).

3. Volume d'échappement selon l'une quelconque des revendications précédentes, **caractérisé en ce que** la paroi transversale (14) est une paroi d'extrémité, et **en ce que** le canon (20) s'étend à l'extérieur de l'enceinte définie par le volume d'échappement.

4. Volume d'échappement selon l'une quelconque des revendications précédentes, **caractérisé en ce que** la canule (22) présente latéralement dans le plan de sertissage de la canule (22) et du canon (20), deux replis (24) diamétralement opposés.

5. Volume d'échappement selon l'une quelconque des revendications précédentes, **caractérisé en ce que** le tube (16) et la canule (22) sont sertis l'un avec l'autre dans un plan transversal au tube (16), lequel plan transversal est décalé suivant la longueur du tube (16) par rapport au plan de sertissage du tube (16) et du canon (20).

6. Procédé de fabrication d'un volume d'échappement selon l'une quelconque des revendications précédentes, **caractérisé en ce qu'**il comporte les étapes consistant à :
a) former une paroi transversale munie d'un orifice ;
b) étirer la matière de la paroi transversale autour dudit orifice pour former un canon (20) ;
c) insérer un tube (16) dans le canon (20) ; et
d) sertir le canon (20) et le tube (16),
**en ce qu'**il comporte, en outre, une étape de mise en place d'une canule (22) prolongeant le tube (16), et une étape de sertissage de la canule (22) et du canon (20), la canule (22) étant disposée à l'extérieur du canon (20),
et **en ce que** le sertissage de la canule (22) et du canon (20) est réalisé simultanément au sertissage du canon (20) et du tube (16).

7. Procédé selon la revendication 6 de fabrication d'un volume d'échappement selon la revendication 5, **caractérisé en ce qu'**il comporte, en outre, une étape de mise en place d'une canule (22) prolongeant le tube (16) et une étape de sertissage de la canule (22) et du tube (16),
et **en ce que** le sertissage de la canule (22) et du tube (16) est réalisé simultanément au sertissage du canon (20) et du tube (16).

## Patentansprüche

1. Auspuffvolumen mit einer Querwand (14), die mit einer Öffnung (18) versehen ist, und einem Rohr (16), welches die Wand durch die Öffnung (18) hindurch durchquert, wobei die Wand (14) und das Rohr (16) miteinander verbunden sind, wobei die Wand (14) um die Öffnung (18) herum ein durch Streckziehen des Materials der Wand (14) erhaltenes Ausstoßrohr (20) aufweist, wobei das Ausstoßrohr (20) und das Rohr (16) entlang ihres Umfangs in einer quer liegenden Ebene des Ausstoßrohrs (20) aufeinander aufgequetscht sind, und wobei das Auspuffvolumen eine Hohlnadel (22) aufweist, welche das Rohr (16) auf der Seite der Querwand (14), aus welcher das Ausstoßrohr (20) hervortritt, verlängert, wobei die Hohlnadel (22) und das Ausstoßrohr (20) entlang der Quetschverbindungsebene des Rohrs (16) und des Ausstoßrohrs (20) aufeinander aufgequetscht sind, **dadurch gekennzeichnet; dass** die Hohlnadel (22) außen auf das Ausstoßrohr (20) aufgequetscht ist.

2. Auspuffvolumen gemäß Anspruch 1, **dadurch gekennzeichnet, dass** die Quetschverbindung des Ausstoßrohrs (20) und des Rohrs (16) von einer konzentrischen Einschnürung des Ausstoßrohrs (20) und des Rohrs (16) gebildet ist.

3. Auspuffvolumen gemäß irgendeinem der vorherigen Ansprüche, **dadurch gekennzeichnet, dass** die Querwand (14) eine Endwand ist, und dass sich das Ausstoßrohr (20) außerhalb der von dem Auspuffvolumen definierten Einfassung erstreckt.

4. Auspuffvolumen gemäß irgendeinem der vorherigen Ansprüche, **dadurch gekennzeichnet, dass** die Hohlnadel (22) seitlich in der Quetschverbindungsebene der Hohlnadel (22) und des Ausstoßrohrs (20) zwei diametral einander gegenüberliegende Falten (24) aufweist.

5. Auspuffvolumen gemäß irgendeinem der vorherigen Ansprüche, **dadurch gekennzeichnet, dass** das Rohr (16) und die Hohlnadel (22) in einer quer zu dem Rohr (16) liegenden Ebene aufeinander aufgequetscht sind, wobei die Querebene entlang der Länge des Rohrs (16) bezüglich der Quetschverbindungsebene des Rohrs (16) und des Ausstoßrohrs (20) versetzt angeordnet ist.

6. Verfahren zur Herstellung eines Auspuffvolumens gemäß irgendeinem der vorherigen Ansprüche, **dadurch gekennzeichnet, dass** es die Schritte umfasst, die daraus bestehen:
a) eine mit einer Öffnung versehene Querwand zu bilden;
b) das Material der Querwand um die Öffnung herum herauszuziehen, um ein Ausstoßrohr (20) auszubilden;
c) ein Rohr (16) in das Ausstoßrohr (20) einzuführen; und
d) das Ausstoßrohr (20) und das Rohr (16) miteinander durch Aufquetschen zu verbinden,
und dadurch, dass es außerdem einen Schritt der Anordnung einer das Rohr (16) verlängernden Hohlnadel (22) und einen Schritt des Aufquetschens der Hohlnadel (22) auf das Ausstoßrohr (20) umfasst, wobei die Hohlnadel (22) außerhalb des Ausstoßrohrs (20) angeordnet ist,
und dadurch, dass das Aufquetschen der Hohlnadel (22) auf das Ausstoßrohr (20) gleichzeitig mit dem Aufquetschen des Ausstoßrohrs (20) auf das Rohr (16) geschieht.

7. Verfahren gemäß Anspruch 6 zur Herstellung eines Auspuffvolumens gemäß Anspruch 5, **dadurch gekennzeichnet, dass** es außerdem einen Schritt der Anordnung einer das Rohr (16) verlängernden Hohlnadel (22) und einen Schritt des Aufquetschens der Hohlnadel (22) auf das Rohr (16) umfasst,
und dadurch, dass das Aufquetschen der Hohlnadel (22) auf das Rohr (16) gleichzeitig mit dem Aufquetschen des Ausstoßrohrs (20) auf das Rohr (16) geschieht.

## Claims

1. Exhauster comprising a transverse wall (14) provided with an opening (18) and a tube (16) passing through said wall via said opening (18), the wall (14) and the tube (16) being joined together, the wall (14) having, around the opening (18), a barrel (20) obtained by drawing the material of the wall (14), the barrel (20) and the tube (16) being crimped around their periphery in a transverse plane of the barrel (20), and comprising a cannula (22) extending the tube (16) on the side of the transverse wall (14) where the barrel (20) emerges, the cannula (22) and the barrel (20) being crimped in the crimping plane of the tube (16) and barrel (20), **characterised in that** the cannula (22) is crimped outside the barrel (20).

2. Exhauster according to claim 1, **characterised in that** the crimping of the barrel (20) and of the tube (16) is achieved by concentric indentation of the barrel (20) and tube (16).

3. Exhauster according to any one of the preceding claims, **characterised in that** the transverse wall (14) is an end wall and **in that** the barrel (20) extends outside the enclosure defined by the exhauster.

4. Exhauster according to any one of the preceding claims, **characterised in that** the cannula (22) has, laterally, in the plane of crimping of the cannula (22) and barrel (20), two diametrically opposite crimping folds (24).

5. Exhauster according to any one of the preceding claims, **characterised in that** the tube (16) and cannula (22) are crimped to one another in a plane which is transverse to the tube (16), said transverse plane being offset in the lengthwise direction of the tube (16) relative to the plane of crimping of the tube (16) and barrel (20).

6. Method of manufacturing an exhauster according to any one of the preceding claims, **characterised in that** it comprises the steps of:
a) forming a transverse wall having an opening;
b) drawing the material of the transverse wall around said opening to form a barrel (20);
c) inserting a tube (16) into the barrel (20) and
d) crimping the barrel (20) and the tube (16),
**in that** it further comprises a step of positioning a cannula (22) extending the tube (16) and a step of crimping the cannula (22) and the barrel (20), the cannula (22) being disposed outside the barrel (20), and
**in that** the crimping of the cannula (22) and barrel (20) is carried out at the same time as the crimping of the barrel (20) and the tube (16).

7. Method according to claim 6 for manufacturing an exhauster according to claim 5, **characterised in that** it further comprises a step of positioning a cannula (22) extending the tube (16) and a step of crimping the cannula (22) and the tube (16), and **in that** the crimping of the cannula (22) and tube (16) is carried out at the same time as the crimping of the barrel (20) and the tube (16).
